# EUROPÄISCHE PATENTSCHRIFT

(11) **EP 0 590 295 B1**
(45) Veröffentlichungstag und Bekanntmachung des Hinweises auf die Patenterteilung: **01.03.2000**
(21) Anmeldenummer: 93113371.4
(22) Anmeldetag: 20.08.1993
(51) Int. Cl.: E05B 49/00

(54) **Sperr-/Freigabevorrichtung für eine Schwenkfalle eines Ruhestrom-Türöffners**
Device for shutting and opening a turning catch bolt of a door opener pursued by zero signal current
Dispositif pour verrouiller et libérer le pêne pivotant d'une ouvreuse de porte à courant permanent

(30) Priorität: 02.09.1992 DE 4229239
(43) Veröffentlichungstag der Anmeldung: 06.04.1994
(73) Patentinhaber: FRITZ FUSS GmbH & Co., D-72458 Albstadt (DE)
(72) Erfinder: Fuss, Fritz Helmut, Dipl.-Ing., D-72458 Albstadt (DE)
(74) Vertreter: Lang, Friedrich, Dipl.-Ing.

(56) Entgegenhaltungen:
- AT-B- 363 001
- DE-A- 3 409 391
- FR-A- 2 603 932
- GB-A- 2 158 867
- US-A- 4 457 148

## Beschreibung

Die Erfindung betrifft eine Sperr-/Freigabevorrichtung für eine Schwenkfalle eines Ruhestrom-Türöffners mit einem Sperrhebel für die Schwenkfalle, der von einem Elektromagneten gesteuert wird.

Bekanntlich wird bei Ruhestrom-Türöffnern im Unterschied zu Türöffnern mit Arbeitsstromfunktion die Schwenkfalle im stromlosen Zustand des Elektromagneten beweglich und die betreffende Tür kann geöffnet werden. Steht der Magnet des Ruhestrom-Türöffners unter Spannung, wird der Sperrhebel durch die Wirkung des Elektromagneten arretiert, so daß eine geschlossene Tür nicht geöffnet werden kann. Wird dagegen der Stromkreis ausgeschaltet oder bei Stromausfall unterbrochen, wird die Schwenkfalle freigegeben, so daß die betreffende Tür beliebig auf- und zugemacht werden kann.

Derartige Ruhestrom-Türöffner arbeiten sehr zuverlässig. In Ausnahmefällen jedoch, in welchen eine Person noch vor dem Abschalten bzw. Unterbrechen des Magnetstroms starken Druck auf die Schwenkfalle ausübt, besteht die Gefahr, daß eine Verklemmung der Hebelmechanik auftrifft, welche eine Freigabe der Schwenkfalle verhindert.

Der Erfindung liegt die Aufgabe zugrunde, eine Sperr-/Freigabevorrichtung der Eingangs genannten Art zu schaffen, welche auch dann zuverlässig eine Freigabe der Schwenkfalle gewährleistet, wenn eine Person noch vor dem Abschalten bzw. Unterbrechen des Magnetstroms starken Druck auf die Schwenkfalle ausübt.

Diese Aufgabe wird dadurch gelöst, daß zwischen dem Elektromagnet und dem Sperrhebel ein Sicherungshebel angeordnet ist, daß der Sicherungshebel als zweiarmiger Schwenkhebel ausgebildet und achsparallel zum Sperrhebel schwenkbar gelagert ist, daß ein Arm des Sicherungshebels als Anker des Elektromagneten ausgebildet und der andere Arm mit einem Anschlag zum Eingriff mit dem Sperrhebel versehen ist, und daß die wirksame Berührungsfläche zwischen dem Sperrhebel und dem Anschlag so ausgebildet ist, daß auch unter ununterbrochenem Druck des Sperrhebels auf den Anschlag zum Zeitpunkt einer Versorungsunterbrechung des Elektromagneten eine keilartige Verdrängungswirkung auf den Anschlag durch den Sperrhebel erfolgt.

Die Erfindung hat den Vorteil, daß mit einem einzigen bewegbaren Teil, dem verschwenkbaren Sicherungshebel, in Kombination mit dem Sperrhebel eine zuverlässige Sperre-/Freigabe der Schwenkfalle sichergestellt ist. Im stromlosen Zustand des Elektromagneten ist ein Verklemmen der zusammenwirkenden Teile ausgeschlossen. Insbesondere in einem Panikfall, wenn ununterbrochen starker Druck auf die Schwenkfalle ausgeübt wird, wird der Sperrhebel bei Stromunterbrechung sofort freigegeben.

Eine bevorzugte Weiterbildung der Erfindung besteht darin, daß der Anschlag aus einer drehbar gelagerten Buchse besteht. Auf diese Weise kann der Sperrhebel auf dem Anschlag abrollen, so daß die Reibungskräfte minimiert werden.

Um zu verhindern, daß der Sicherungshebel durch Manipulation, beispielsweise durch Schlageinwirkung auf das Schloß, kurzzeitig aus der Sperrlage in die Offenlage gebracht werden kann, ist es zweckmäßig, daß der Sicherungshebel in Richtung auf die Sperrlage federnd vorgespannt ist.

Eine weitere bevorzugte Ausgestaltung der Erfindung besteht darin, daß die beiden Arme des Sicherungshebels im wesentlichen senkrecht zueinander ausgerichtet sind, und daß sich der Lagerpunkt des Sicherungshebels im Kreuzungspunkt der beiden Arme befindet. Auf diese Weise erhält man eine raumsparende Anordnung, die auf einfache Weise in ein Türöffnergehäuse eingebaut werden kann.

Nachfolgend wird die Erfindung anhand eines in der Zeichnung dargestellten Ausführungsbeispieles weiter beschrieben.
- Figur 1: zeigt schematisch einen Querschnitt durch einen Ruhestrom-Türöffner mit bestromtem Elektromagnet und
- Figur 2: zeigt schematisch einen Querschnitt durch einen Ruhestrom-Türöffner mit unbestromtem Elektromagnet.

In den Figuren ist mit 9 ein Türöffnergehäuse bezeichnet, in welchem alle Komponenten angeordnet sind. Um die Figuren übersichtlich zu gestalten, sind diejenigen Türöffnerteile nicht wiedergegeben bzw. beschrieben, welche nicht unmittelbar mit der Sperr-/Freigabevorrichtung einer Schwenkfalle 21 im Zusammenhang stehen.

Die Schwenkfalle 21 ist auf bekannte Weise um eine in der Zeichenebene liegende Schwenkachse 22 auslenkbar gelagert. Aus der in der Figur dargestellten Sperrposition kann sie durch Verschwenkung aus der Zeichenebene heraus in die Freigabeposition gebracht werden.

Sie wird von einem Sperrhebel 25 beaufschlagt, dessen Achse 31 senkrecht zur Zeichenebene verläuft. Er ist mit einer Feder 32 gegen die Schwenkfalle 21 vorgespannt.

Die Sperr-/Freigabevorrichtung umfaßt ferner einen Elektromagneten 23 sowie einen achsparallel zum Sperrhebel 25 schwenbar gelagerten Sicherungshebel 24. Der Sicherungshebel 24 ist zweiarmig ausgebildet, wobei der eine Arm als Anker 26 des Elekromagneten 23 ausgebildet ist und am anderen Arm 27 ein Anschlag 28 zum Eingriff mit dem Sperrhebel 25 angeordnet ist. Die Figur 1 zeigt die Sperrlage des Sperrhebels 25 und des Sicherungshebels 24, in welcher der Anker 26 unmittelbar am Elektromagneten 23 anliegt und sich der Anschlag 28 im Schwenkweg des Sperrhebels 25 befindet. Im bestromten Zustand hält der Elektromagnet 23 den Sicherungshebel 24 in der gezeigten Position, so daß eine Schwenkbewegung des Sperrhebels 25 in Pfeilrichtung in seine Freigabeposition und damit eine Auslenkung der Schwenkfalle 21 ausgeschlossen sind.

Figur 2 zeigt die Position des Sicherungshebels 24 im unbestromten Zustand des Elektromagneten 23. Eine zweite Feder 36 wirkt auf den Sicherungshebel 24 gegen die erste Feder 32 in der Weise, daß er im stromlosen Zustand des Magneten 23 in einer Zwischenlage positioniert ist. Er kann dann leicht in Richtung Elektromagnet 23 und Sperrlage oder Richtung Gehäusewand 37 vom Elektromagneten 23 weg in die Freigabestellung schwenken. In der Zwischenlage befindet sich der Anker 26 zwischen dem Elektromagneten 23 und der Gehäusewand 37 ohne den Elektromagneten 23 und die Gehäusewand 37 zu berühren.

Der den Anker 26 bildende Arm des Sicherungshebels 24 verläuft im wesentlichen parallel zur Gehäuselängswand und der den Anschlag 28 tragende Arm 27 ist im wesentlichen horizontal quer zur Gehäuselängswand ausgerichtet. Der Anker 26 wird durch eine Feder 34 in die Sperrposition vorgespannt, in welcher er am Elektromagneten 23 anliegt. Der Anschlag 28 besteht aus einer drehbar gelagerten Buchse 30. Der Sicherungshebel ist im Verbindungspunkt seiner beiden Arme über einen Stift 29 achsparallel zum Sperrhebel 25 schwenkbar gelagert.

Wird der Elektromagnet 23 stromlos, so wird der Anker 26 nicht mehr festgehalten. Bei Druck auf die Schwenkfalle 21, selbst wenn der Druck bereits vor der Stromabschaltung bestand, drückt das freie Ende des Sperrhebels 25 die Buchse 30 unter Verschwenkung des Sicherungshebels 24 gemäß Pfeil 35 weg, so daß der Sperrhebel 25 der Schwenkfalle 21 ungehindert nach links in die Freigabeposition ausweichen kann.

Die Buchse 30 und das freie Ende des Sperrhebels 25 wirken in der Weise zusammen, daß eine Verdrängungswirkung des Sperrhebels 25 auf die Buchse 30 ausgeübt wird. Durch den Zylindermantel der Buchse 30 erfolgt die Auslenkung der Buchse 30 in der Art eines Keilgetriebes, wobei die Reibung durch ein Abrollen der Buchse minimiert wird.

Für den Fall, daß der Sicherungshebel 24 erst zu einem Zeitpunkt freigegeben wird, wenn bereits eine Person versucht, durch starken Druck auf die Schwenkfalle 21 den Türöffner bzw. die zugehörige Tür zu öffnen, ist es nicht erforderlich, daß der Druck nach dem Unterbrechen der Versorgungsspannung des Elektromagneten nachgelassen oder vollständig weggenommen werden muß. Auch unter diesen Umständen ist eine Verklemmung ausgeschlossen und der Angriffspunkt des Sperrhebels 25 an der Buchse 30 durchläuft eine Bahn, welche eine Blockierung ausschließt.

## Patentansprüche

1. Sperr-/Freigabevorrichtung für eine Schwenkfalle (21) eines Ruhestrom-Türöffners mit einem Sperrhebel (25) für die Schwenkfalle (21), der von einem Elektromagneten (23) gesteuert wird,
dadurch **gekennzeichnet**,
daß zwischen dem Elektromagnet (23) und dem Sperrhebel (25) ein Sicherungshebel (24) angeordnet ist, daß der Sicherungshebel (24) als zweiarmiger Schwenkhebel ausgebildet und achsparallel zum Sperrhebel (25) schwenkbar gelagert ist, daß ein Arm des Sicherungshebels (24) als Anker (26) des Elektromagneten (23) ausgebildet und der andere Arm (27) mit einem Anschlag (28) zum Eingriff mit dem Sperrhebel (25) versehen ist, und daß die wirksame Berührungsfläche zwischen dem Sperrhebel (25) und dem Anschlag (28) so ausgebildet ist, daß auch unter ununterbrochenem Druck des Sperrhebels (25) auf den Anschlag (28) zum Zeitpunkt einer Versorgungsunterbrechung des Elektromagneten (23) eine keilartige Verdrängungswirkung auf den Anschlag (28) durch den Sperrhebel (25) erfolgt.

2. Sperr-/Freigabevorrichtung nach Anspruch 1,
dadurch **gekennzeichnet**,
daß der Anschlag (28) aus einer drehbar gelagerten Buchse (30) besteht.

3. Sperr-/Freigabevorrichtung nach Anspruch 1 oder 2,
dadurch **gekennzeichnet**,
daß der Sicherungshebel (24) in Richtung auf die Sperrlage mit einer ersten Feder (34) vorgespannt ist.

4. Sperr-/Freigabevorrichtung nach Anspruch 3,
dadurch **gekennzeichnet**,
daß eine zweite Feder (36) vorhanden ist, welche gegen die erste Feder (34) gerichtet ist und auf den Sicherungshebel (24) in der Weise wirkt, daß er im stromlosen Zustand des Elektromagneten in einer Zwischenlage positioniert ist, so daß er nach Bedarf in Richtung Elektromagnet (32) und damit Sperrlage, oder in Richtung Freigabe schwenken kann.

5. Sperr-/Freigabevorrichtung nach einem der vorherigen Ansprüche,
dadurch **gekennzeichnet**,
daß die beiden Arme des Sicherungshebels (24) im wesentlichen senkrecht zueinander ausgerichtet sind, und daß sich der Lagerpunkt des Sicherungshebels im Verbindungspunkt seiner beiden Arme befindet.

6. Sperr-/Freigabevorrichtung nach einem der vorherigen Ansprüche,
dadurch **gekennzeichnet**,
daß der Arm (27) auf Zug beansprucht wird.

## Claims

1. A locking/release mechanism for a pivot bolt (21) of a closed-circuit door opener with a safety catch (25) for the pivot bolt (21), which is controlled by an electromagnet (23),
**characterized** in that
between the electromagnet (23) and the safety catch (25) is arranged a locking lever (24), the locking lever (24) is constructed as a two-armed rocking lever and is pivotably mounted axially parallel to the safety catch (25), one arm of the locking lever (24) is constructed as armature (26) of the electromagnet (23) magnet (23) and the other arm (27) is provided with a stop member (28) for engaging with the safety catch (25), and the effective contact surface between the safety catch (25) and the stop member (28) is constructed in such a way that also when uninterrupted pressure of safety catch (25) occurs on the stop member (28) at the time of a power supply interruption to the electromagnet (23), a wedge-like displacement action occurs on the stop member (28) through the safety catch (25).

2. A locking/release mechanism according to claim 1,
**characterized** in that
the stop member (28) comprises a bush (30) mounted in rotary manner.

3. A locking/release mechanism according to claim 1 or 2, **characterized** in that
the locking lever (24) is pretensioned by a first spring (34) towards the locked position.

4. A locking/release mechanism according to claim 3, **characterized** in that
a second spring (36) which is directed against the first spring (34) is provided and acts on the locking lever (24) in such a way that it is positioned in an intermediate position so that, as required, it can pivot towards the electromagnet (32) and the locked position or in the release direction.

5. A locking/release mechanism according to one of the preceding claims,
**characterized** in that
the two arms of the locking lever (24) are oriented substantially perpendicular to one another and the bearing point of the locking lever is at the intersection of its two arms.

6. A locking/release mechanism according to one of the preceding claims,
**characterized** in that
the arm (27) is subject to tension.

## Revendications

1. Dispositif de verrouillage/libération pour un pêne tournant (21) d'un ouvre-porte à courant de repos, avec un levier de verrouillage (25) pour le pêne tournant (21), qui est commandé par un électroaimant (23), ***caractérisé en ce qu***'entre l'électroaimant (23) et le levier de verrouillage (25) est placé un levier de sécurité (24), ***en ce que*** le levier de sécurité (24) est conformé en levier pivotant à deux bras et est monté pivotant sur un axe parallèle au levier de verrouillage (25), ***en ce qu***'un bras du levier de sécurité (24) est conformé en induit (26) de l'électroaimant (23) et l'autre bras (27) est muni d'une butée (28) pour se mettre en prise avec le levier de vetrouillage (25), et ***en ce que*** la surface de contact active entre le levier de verrouillage (25) et la butée (28) est conformée de façon que, même avec une pression ininterrompue du levier de verrouillage (25) sur la butée (28) au moment d'une interruption d'alimentation de l'électroaimant (23), un effet de refoulement à la manière d'une cale est exercé sur la butée (28) par le levier de verrouillage (25).

2. Dispositif de verrouillage/libération selon la Revendication 1, ***caractérisé en ce que*** la butée (28) se compose d'une douille (30) montée rotative.

3. Dispositif de vertouillage/libération selon la Revendication 1 ou 2, ***caractérisé en ce que*** le levier de sécurité (24) est précontraint par un premier ressort (34) en direction de la position de verrouillage.

4. Dispositif de verrouillage/libération selon la Revendication 3, ***caractérisé en ce qu***'un deuxième ressort (36) est présent, qui est orienté dans la direction opposée au premier ressort (34) et agit sur le levier de sécurité (24) de telle manière que, dans l'état sans courant de l'électroaimant, il soit positionné dans une position intermédiaire, de sorte qu'il peut pivoter selon les besoins en direction de l'électroaimant (32), donc de la position de verrouillage, ou dans la direction de libération.

5. Dispositif de verrouillage/libération selon l'une quelconque des Revendications précédentes, ***caractérisé en ce que*** les deux bras du levier de sécurité (24) sont pour l'essentiel orientés perpendiculairement l'un à l'autre et ***en ce que*** le point d'appui du levier de sécurité se trouve au point de jonction de ses deux bras.

6. Dispositif de verrouillage/libération selon l'une quelconque des Revendications précédentes, ***caractérisé en ce que*** le bras (27) est sollicité en traction.
